# EUROPÄISCHE PATENTSCHRIFT

(11) **EP 1 332 280 B1**
(45) Veröffentlichungstag und Bekanntmachung des Hinweises auf die Patenterteilung: **09.08.2006**
(21) Anmeldenummer: 01962566.4
(22) Anmeldetag: 18.07.2001
(51) Int. Cl.: F02M 51/06, F02M 61/16

(54) **BRENNSTOFFEINSPRITZVENTIL UND VERFAHREN ZU DESSEN EINSTELLUNG**
FUEL INJECTION VALVE AND METHOD FOR ADJUSTMENT THEREOF
SOUPAPE D'INJECTION DE CARBURANT ET PROCEDE DE REGLAGE

(30) Priorität: 02.08.2000 DE 10037571
(43) Veröffentlichungstag der Anmeldung: 06.08.2003
(73) Patentinhaber: ROBERT BOSCH GMBH, 70442 Stuttgart (DE)
(72) Erfinder: LUFT, Heinz, D-96114 Hirschaid (DE)
(86) Internationale Anmeldenummer: PCT/DE2001/002705
(87) Internationale Veröffentlichungsnummer: WO 2002/010585

(56) Entgegenhaltungen:
- DE-A- 3 028 742
- DE-A- 4 123 787
- PATENT ABSTRACTS OF JAPAN vol. 1995, no. 06, 31. Juli 1995 (1995-07-31) & JP 07 077126 A (KEIHIN SEIKI MFG CO LTD), 20. März 1995 (1995-03-20)

## Beschreibung

### Stand der Technik

Die Erfindung geht aus von einem Brennstoffeinspritzventil nach der Gattung des unabhängigen Anspruchs 1 und einem Verfahren zur Einstellung eines Brennstoffeinspritzventils nach der Gattung des unabhängigen Anspruchs 21.

Aus der DE 40 23 828 A1 ist ein Verfahren zur Einstellung eines Brennstoffeinspritzventils sowie ein Brennstoffeinspritzventil bekannt. Zur Einstellung der während des Öffnungs- und des Schließvorganges abgegebenen Mediumströmungsmenge eines elektromagnetisch betätigbaren Brennstoffeinspritzventils wird in ein Sackloch ein die magnetischen Eigenschaften des Innenpols verändernder magnetisch leitfähiger Werkstoff beispielsweise in Form eines Pulvers eingebracht und damit die Magnetkraft variiert, bis die gemessene Ist-Durchflußmenge des Mediums mit der vorgegebenen Soll-Menge übereinstimmt.

In ähnlicher Weise wird in der DE 40 23 826 A1 vorgeschlagen, einen Abgleichbolzen in ein Sackloch eines Innenpols, der an seinem Umfang eine Ausnehmung hat, soweit einzuschieben und damit die Magnetkraft zu variieren, bis die gemessene Ist-Menge mit der vorgegebenen Soll-Menge übereinstimmt.

Auch aus der DE 195 16 513 Al ist ein Verfahren zur Einstellung der dynamischen Mediumströmungsmenge eines Brennstoffeinspritzventils bekannt. Dabei findet eine Verstellung eines Einstellelements statt, das nahe der Magnetspule außerhalb des Mediumströmungsweges angeordnet ist. Dabei verändert sich die Größe des magnetischen Flusses im Magnetkreis und somit die Magnetkraft, so daß die Mediumströmungsmenge beeinflußbar und einstellbar ist. Die Einstellung kann dabei sowohl bei nassem als auch bei trockenem Brennstoffeinspritzventil erfolgen.

In der DE 42 11 723 Al wird ein Brennstoffeinspritzventil bzw. ein Verfahren zur Einstellung der dynamischen Mediumströmungsmenge eines Brennstoffeinspritzventils vorgeschlagen, bei dem eine einen Längsschlitz aufweisende Einstellhülse bis zu einer vorbestimmten Einpreßtiefe in eine Längsbohrung eines Anschlußstutzens eingepreßt wird, die dynamische Medium-Ist-Menge des Ventils gemessen und mit einer Medium-Soll-Menge verglichen und die eingepreßte, unter einer in radialer Richtung wirkenden Spannung stehende Einstellhülse soweit vorgeschoben wird, bis die gemessene Medium-Ist-Menge mit der vorgegebenen Medium-Soll-Menge übereinstimmt.

In der DE 44 31 128 Al findet zur Einstellung der dynamischen Mediumströmungsmenge eines Brennstoffeinspritzventils eine Verformung des Ventilgehäuses durch den Eingriff eines Verformungswerkzeug am äußeren Umfang des Ventilgehäuses statt. Dabei verändert sich die Größe des Restluftspaltes zwischen Kern und Anker und somit die Magnetkraft, so daß die Mediumströmungsmenge beeinflußbar und einstellbar ist.

Nachteilig an der Gruppe der Verfahren, welche die Größe des magnetischen Flusses im Magnetkreis beeinflussen, ist insbesondere der hohe Aufwand bezüglich der Herstellungskosten, da die geforderten statischen Durchflußtoleranzen gewährleistet sein müssen, was jedoch schwierig zu realisieren ist. Insbesondere gestalten sich die Messungen der Magnetfelder aufwendig und erfordern zumeist kostenintensive Verfahren sowie ein Prüffeld.

Nachteilig an der Gruppe der mechanischen Einstellverfahren ist insbesondere-die hohe Ungenauigkeit, der diese Verfahren unterliegen. Zudem sind die Öffnungs- und Schließzeiten eines Brennstoffeinspritzventils nur auf Kosten der elektrischen Leistung zu verkürzen, wodurch die elektrische Belastung der Komponenten zunimmt und die Steuergeräte stärker beansprucht werden.

Insbesondere kann das aus der DE 44 31 128 A1 bekannte Verfahren, bei welchem der Restluftspalt zwischen Kern und Anker durch Verformung des Ventilgehäuses verändert wird, die Durchflußmenge nur sehr ungenau korrigieren, da Scherspannungen im Düsenkörper die Richtung und Größe der verformenden Kraft nachteilig beeinflussen können. Daher ist eine hohe Fertigungsgenauigkeit aller Teile nötig.

Aus der DE 41 23 787 A 1 ist bereits ein Brennstoffeinspritzventil für Brennstoffeinspritzanlagen von Brennkraftmaschinen bekannt, das sich insbesondere zum Einspritzen von Brennstoff in ein Saugrohr einer Brennkraftmaschine eignet. Das Brennstoffeinspritzventil weist einen elektrisch erregbaren Aktor in Form einer Magnetspule, eine mit der Magnetspule in Wirkverbindung stehende und in einer Schließrichtung von einer Rückstellfeder beaufschlagten Ventilnadel zur Betätigung eines Ventilschließkörpers, der zusammen mit einer Ventilsitzfläche einen Dichtsitz bildet, und eine Hülse, die die Rückstellfeder mit einer Vorspannung beaufschlagt, auf. Die Hülse sowie die Rückstellfeder sind in einer Strömungsbohrung eines Innenpols angeordnet. Der Innenpol dient mit seinem stromaufwärtigen zulaufseitigen Ende als Brennstoffeinlassstutzen des Brennstoffeinspritzventils. In diesem Bereich des als Brennstoffeinlassstutzen dienenden Innenpols ist ein Brennstofffilter in die Strömungsbohrung unter radialer Pressung eingeschoben. Der Brennstofffilter besitzt an seinem in das Brennstoffeinspritzventil ragenden Ende einen Drosselkörper, der Teil des Kunststoffgrundkörpers des Brennstofffilters ist und bis in eine Längsöffnung der Hülse hinein ragt. Der Drosselkörper bildet einen Einstellkörper, der in axialer Richtung in der Hülse verstellbar angeordnet ist, so dass eine das Brennstoffeinspritzventil pro Zeiteinheit durchströmende Brennstoffmenge von der Stellung des Einstellkörpers in der Hülse abhängig ist.

### Vorteile der Erfindung

Das erfindungsgemäße Brennstoffeinspritzventil mit den Merkmalen des Anspruchs 1 und das erfindungsgemäße Verfahren zum Einstellen des Brennstoffeinspritzventils mit den Merkmalen des Anspruchs 21 hat demgegenüber den Vorteil, daß durch die Einbringung eines Einstellkörpers in einer in den Ventilkörper eingepreßten Hülse auf einfachem mechanischen Weg die Durchflußmenge kontrolliert bzw. angepaßt werden kann.

Durch die in den abhängigen Ansprüchen aufgeführten Maßnahmen sind vorteilhafte Weiterbildungen des im Anspruch 1 angegebenen Brennstoffeinspritzventils und des in Anspruch 21 angegebenen Verfahrens möglich.

Von Vorteil ist insbesondere, daß die Einstellung des Durchflusses bei bereits installiertem Brennstoffeinspritzventil erfolgen kann. Der Einstellkörper ist an seinem der Brennstoffzufuhr zugewandten Ende von außen zugänglich und kann nach Messung der Ist-Menge durch einen Einstellbolzen beliebig in der Hülse verschoben und in die Lochblende hineingeschoben werden.

Von Vorteil ist insbesondere auch die Ausgestaltung der Hülse mit einem Gewinde, welches mit einem auf dem Einstellkörper angebrachten Gewinde zusammenwirkt, wodurch der Einstellkörper in der eingestellten Position sehr gut fixiert werden kann. Zudem ist es möglich, den Einstellkörper wieder aus der Hülse herauszudrehen, um ihn z. B. auszutauschen.

Die Lochblende, deren Querschnitt durch das Einbringen des Einstellkörpers vergrößert bzw. verkleinert werden kann, ist auch in serienmäßigen Brennstoffeinspritzventilen verwendbar. Die Einstellung des Einstellkörpers in der Hülse sowie die Herstellung des Einstellkörpers, der Hülse und der Lochblende sind auf fertigungstechnisch einfachem Wege möglich.

Von Vorteil ist weiterhin, daß der statische und der dynamische Durchfluß getrennt voneinander eingestellt werden können, so daß die jeweils bereits voreingestellten Durchflußmengen nicht mehr durch die weiteren Einstellungen verändert werden.

Ebenfalls von Vorteil ist die Tatsache, daß andere Einstellungsmerkmale des Brennstoffeinspritzventils durch die Einstellung des Durchflusses über die Hülse und den Einstellkörper nicht beeinflußt werden.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein Ausführungsbeispiel eines Brennstoffeinspritzventils gemäß dem Stand der Technik,
- Fig. 2: einen auszugsweisen schematischen Schnitt durch ein erstes Ausführungsbeispiel des erfindungsgemäßen Brennstoffeinspritzventils im Bereich II in Fig. 1,
- Fig. 3: einen auszugsweisen schematischen Schnitt durch ein zweites Ausführungsbeispiel des erfindungsgemäßen Brennstoffeinspritzventils im Bereich II in Fig. 1,
- Fig. 4: einen auszugsweisen schematischen Schnitt durch ein drittes Ausführungsbeispiel des erfindungsgemäßen Brennstoffeinspritzventils im Bereich II in Fig. 1,
- Fig. 5A-C: auszugsweise schematische Querschnitte durch den inneren Teil des dritten Ausführungsbeispiels des erfindungsgemäßen Brennstoffeinspritzventils entlang der Linie V-V in Fig. 4 in verschiedenen Ausführungsformen,
- Fig. 6A: einen auszugsweisen schematischen Schnitt durch ein viertes Ausführungsbeispiel des erfindungsgemäßen Brennstoffeinspritzventils im Bereich II in Fig. 1, und
- Fig. 6B: eine Detaildarstellung des inneren Teils des vierten Ausführungsbeispiels des erfindungsgemäßen Brennstoffeinspritzventils.

### Beschreibung der Ausführungsbeispiele

Bevor anhand der Figuren 2 bis 5 drei Ausführungsbeispiele eines erfindungsgemäßen Brennstoffeinspritzventils näher beschrieben werden, soll zum besseren Verständnis der Erfindung zunächst anhand von Fig. 1 ein bereits bekanntes, abgesehen von den erfindungsgemäßen Maßnahmen zu den Ausführungsbeispielen baugleiches Brennstoffeinspritzventil bezüglich seiner wesentlichen' Bauteile kurz erläutert werden.

Das Brennstoffeinspritzventil 1 ist in der Form eines Brennstoffeinspritzventils für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 geführt ist. Die Ventilnadel 3 steht in Wirkverbindung mit einem Ventilschließkörper 4, der mit einer auf einem Ventilsitzkörper 5 angeordneten Ventilsitzfläche 6 zu einem Dichtsitz zusammenwirkt. Bei dem Brennstoffeinsprit zventil 1 handelt es sich im Ausführungsbeispiel um ein nach innen öffnendes Brennstoffeinspritzventil 1, welches über eine Abspritzöffnung 7 verfügt. Der Düsenkörper 2 ist durch eine Dichtung 8 gegen den Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch einen Spalt 26 voneinander getrennt und stützen sich auf einem Verbindungsbauteil 29 ab. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite der Einstellscheibe 15 befindet sich ein Anker 20. Dieser steht über einen Flansch 21 kraftschlüssig mit der Ventilnadel 3 in Verbindung, die durch eine Schweißnaht 22 mit dem Flansch 21 verbunden ist. Auf dem Flansch 21 stützt sich eine Rückstellfeder 23 ab, welche in der vorliegenden Bauform des Brennstoffeinspritzventils 1 durch eine Hülse 24 auf Vorspannung gebracht wird. In der Ventilnadelführung 14, im Anker 20 und am Ventilsitzkörper 5 verlaufen Brennstoffkanäle 30a bis 30c, die den Brennstoff, welcher über eine zentrale Brennstoffzufuhr 16 zugeführt und durch ein Filterelement 25 gefiltert wird, zur Abspritzöffnung 7 leiten. Das Brennstoffeinspritzventil 1 ist durch eine Dichtung 28 gegen eine nicht weiter dargestellte Aufnahmebohrung, z. B. in einem Fuel Rail, abgedichtet.

Im Ruhezustand des Brennstoffeinspritzventils 1 wird der Anker 20 von der Rückstellfeder 23 entgegen seiner Hubrichtung so beaufschlagt, daß der Ventilschließkörper 4 am Ventilsitz 6 in dichtender Anlage gehalten wird. Bei Erregung der Magnetspule 10 baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 12 und dem Anker 20 befindlichen Arbeitsspalt 27 vorgegeben ist. Der Anker 20 nimmt den Flansch 21, welcher mit der Ventilnadel 3 verschweißt ist, ebenfalls in Hubrichtung mit. Der mit der Ventilnadel 3 in Wirkverbindung stehende Ventilschließkörper 4 hebt von der Ventilsitzfläche ab und Brennstoff wird über die Abspritzöffnung 7 abgespritzt.

Wird der Spulenstrom abgeschaltet, fällt der Anker 20 nach genügendem Abbau des Magnetfeldes durch den Druck der Rückstellfeder 23 vom Innenpol 13 ab, wodurch sich der mit der Ventilnadel 3 in Wirkverbindung stehende Flansch 21 entgegen der Hubrichtung bewegt. Die Ventilnadel 3 wird dadurch in die gleiche Richtung bewegt, wodurch der Ventilschließkörper 4 auf der Ventilsitzfläche 6 aufsetzt und das Brennstoffeinspritzventil 1 geschlossen wird.

Fig. 2 zeigt in einer auszugsweisen Schnittdarstellung das in Fig. 1 mit II bezeichnete Detail des Brennstoffeinspritzventils 1.

Das in Fig. 2 dargestellte erste Ausführungsbeispiel des erfindungsgemäßen Brennstoffeinspritzventils 1 zeigt den zulaufseitigen Teil des Brennstoffeinspritzventils 1 ohne das Filterelement 25, welches in Fig. 1 in der zentralen Brennstoffzufuhr 16 dargestellt ist. Während in Fig. 1 lediglich die Hülse 24 dargestellt ist, welche für die Einstellung des sog. dynamischen Brennstoffflusses benötigt wird, der durch die Öffnungs- und Schließzeit beeinflußt wird, weist das in Fig. 2 dargestellte Ausführungsbeispiel zusätzlich einen in die Hülse 24 eingesetzten Einstellkörper 40 auf, welcher für die Einstellung des sog. statischen Brennstoffflusses, also den Brennstofffluß im geöffneten, statischen Zustand, verwendet wird. Der Einstellkörper 40 ist im vorliegenden Ausführungsbeispiel zylinderförmig geformt und an einem abspritzseitigen Ende 41 kegelstumpfförmig verjüngend ausgebildet. Die Hülse 24 wird an ihrem abspritzseitigen Ende 42 von einer Lochblende 43 abgeschlossen. Die Lochblende 43 und die Hülse 24 können dabei einstückig ausgebildet oder als zwei verschiedene Bauteile ausgefertigt sein. Im vorliegenden Ausführungsbeispiel bilden die Hülse 24 und die Lochblende 43 ein Gesamtbauteil. Der leichteren Einbaubarkeit halber weist die Hülse 24 eine bis zur Lochblende 43 reichende seitliche Schlitzung 44 auf.

Der Einstellkörper 40 kann zur Regelung des statischen Brennstoffflusses mittels eines Einstellbolzens 45 in der Hülse 24 in Abspritzrichtung verschoben werden. Dabei wird das konusförmige abspritzseitige Ende 41 des Einstellkörpers 40 in die Lochblende 43 verschoben. Je nachdem, wie weit das abspritzseitige Ende 41 des Einstellkörpers 40 in eine Bohrung 46 der Lochblende 43 hineinragt, nimmt der Brennstofffluß durch das Brennstoffeinspritzventil 1 ab.

Der dynamische Brennstofffluß ist durch die Position der Hülse 24 festgelegt. Je weiter die Hülse 24 durch ein geeignetes, hier nicht dargestelltes Werkzeug in eine zentrale Ausnehmung 47 der Brennstoffeinspritzventils 1 gepreßt wird, desto stärker ist die Vorspannung, mit der die Rückstellfeder 23 beaufschlagt wird, und desto länger dauert es, bis beim Öffnungsvorgang das Brennstoffeinspritzventil 1 geöffnet wird bzw. desto schneller kann beim Schließvorgang das Brennstoffeinspritzventil 1 geschlossen werden. Das bedeutet, daß mit zunehmender Vorspannung der Rückstellfeder 23 bzw. mit zunehmender Einbautiefe der Hülse 24 der dynamische Brennstofffluß durch das Brennstoffeinspritzventil 1 abnimmt.

Ist die Hülse 24 in einer bestimmten gewünschten Position in die zentrale Ausnehmung 47 eingebracht, kann der statische Brennstofffluß, welcher im geöffnetem Zustand des Brennstoffeinspritzventils 1 durch dieses fließt, über den Einstellkörper 40 eingestellt werden. Um die richtige Durchflußmenge bzw. die korrekte Position des Einstellkörpers 40 in der Hülse 24 zu bestimmen, wird zunächst der Ist-Durchfluß durch das Brennstoffeinspritzventil 1 gemessen. Der gemessene Ist-Wert wird daraufhin mit einem vorgegebenen Soll-Wert des Durchflusses verglichen. Dann wird der Einstellkörper 40 durch den Einstellbolzen 45 solange in der Hülse 24 in Abspritzrichtung verschoben, bis der Ist-Wert mit dem Soll-Wert übereinstimmt. Da der Einstellkörper 40 nicht mehr aus der Hülse 24 herausgezogen werden kann, muß zu diesem Zweck das Brennstoffeinspritzventil 1 vor der Einstellung des statischen Durchflusses einen statischen Durchfluß aufweisen, der größer als der Soll-Wert ist.

Ist der Soll-Wert für den Durchfluß durch das Brennstoffeinspritzventil 1 erreicht, wird der Einstellbolzen 45 entfernt und statt dessen das Filterelement 25, wie in Fig. 1 dargestellt, in die zentrale Ausnehmung 47 des Brennstoffeinspritzventils 1 eingesetzt.

Fig. 3 zeigt in einer auszugsweisen Schnittdarstellung das in Fig. 1 mit II bezeichnete Detail des Brennstoffeinspritzventils 1 in einem zweiten Ausführungsbeispiel.

Das zweite Ausführungsbeispiel des erfindungsgemäßen Brennstoffeinspritzventils 1 unterscheidet sich von dem in Fig.. 2 dargestellten ersten Ausführungsbeispiel durch die Ausgestaltung des Einstellkörpers 40 als in die Hülse 24 einschraubbarer Einstellkörper 40. Hierzu wird die Hülse 24 mit einem Innengewinde 51 sowie der Einstellkörper 40 mit einem Außengewinde 50 versehen. Der Einstellkörper 40 wird somit nicht mehr in die Hülse 24 hineingedrückt, sondern mittels eines geeigneten Einstellwerkzeugs 52, beispielsweise eines Schraubendrehers, eingeschraubt. Zu diesem Zweck weist ein zulaufseitiges Ende 53 des Einstellkörpers 40 eine Werkzeugnut 54 auf, in welche ein entsprechend gestalteter Vorsprung 55 des Einstellwerkzeugs 52 eingreift.

Bei diesem Ausführungsbeispiel des erfindungsgemäßen Brennstoffeinspritzventils 1 ist es nicht notwendig, daß die Ist-Durchflußmenge des Brennstoffeinspritzventils 1 zu Beginn der Einstellung höher als die Soll-Durchflußmenge ist, da der Einstellkörper 40 durch das Außengewinde 50 und das Innengewinde 51 in eine beliebige Position in der Hülse 24 geschraubt werden kann.

Fig. 4 zeigt ein drittes Ausführungsbeispiel des erfindungsgemäßen Brennstoffeinspritzventils 1 in dem in Fig. 1 mit II bezeichneten Ausschnitt.

Im vorliegenden Ausführungsbeispiel weist die Hülse 24 keine Lochblende 43 auf, sondern ist hohlzylindrisch mit einer seitlichen Schlitzung 44 ausgeführt. Der Einstellkörper 40 ist zylindrisch ausgebildet und weist an seinem äußeren Umfang eine axial verlaufende Nut 60 auf. Die Nut 60 kann dabei verschiedene Querschnitte aufweisen und beginnt am abspritzseitigen Ende 41 des Einstellkörpers 40. Sie setzt sich, sich dabei erweiternd, zum zulaufseitigen Ende 53 des Einstellkörpers 40 fort.

Die Durchflußmenge durch das Brennstoffeinspritzventil 1 wird wiederum durch eine Verschiebung des Einstellkörpers 40 in Abspritzrichtung eingestellt. Im Gegensatz zu den Ausführungsbeispielen in Fig. 2 und 3, wo mit zunehmender Einschraubtiefe bzw. Eindrucktiefe des Einstellkörpers 40 in der Hülse 24 der Brennstoffdurchfluß durch das Brennstoffeinspritzventil 1 abnimmt, nimmt im vorliegenden Ausführungsbeispiel die Durchflußmenge mit zunehmender Eindrucktiefe des Einstellkörpers 40 zu.

Wenn der Einstellkörper 40 in die Hülse 24 eingesetzt wird und so weit hineingeschoben wird, daß das abspritzseitige Ende 41 des Einstellkörpers 40 und das abspritzseitige Ende 42 der Hülse 24 bündig miteinander abschließen, findet nur ein minimaler oder überhaupt kein Brennstoffdurchfluß durch das Brennstoffeinspritzventil 1 statt. Je weiter der Einstellkörper 40 in Abspritzrichtung durch die Hülse 24 gedrückt wird, desto größer wird der durch die Nut 60 freigegebene durchströmte Querschnitt.

Diese Anordnung hat den Vorteil, daß die Durchflußmenge nicht mehrfach gemessen und mit dem Soll-Wert verglichen werden muß, sondern der Einstellkörper 40 kontinuierlich so lange weiter in die Hülse 24 geschoben wird, bis der Ist-Wert des Brennstoffdurchflusses 1 mit dem Soll-Wert übereinstimmt.

In Fig. 5A-5C sind Querschnitte durch das abspritzseitige Ende 41, 42 des Einstellkörpers 40 und der Hülse 24 dargestellt, wobei die Schnitte entlang der Linie V-V geführt sind. In dem Einstellkörper 40, welcher die Hülse 24 ausfüllt, ist die Nut 60 ausgebildet, durch welche der Brennstoff in Richtung Ventilsitz strömt.

Die Nut 60 kann dabei verschiedene Querschnitte aufweisen. Im ersten Ausführungsbeispiel, welches in Fig. 5A dargestellt ist, ist die Nut 60 U-förmig ausgebildet, während das in Fig. 5B dargestellte Ausführungsbeispiel eine C-förmige Nut 60 darstellt.

Besonders einfach herstellbar ist das in Fig. 5C dargestellte Ausführungsbeispiel, welches anstelle der Nut 60 eine ebene Abflachung 60 aufweist. Der Einstellkörper 40 nimmt dadurch die Form eines angeschnittenen Zylinders an.

In Fig. 6A ist ein viertes Ausführungsbeispiel des erfindungsgemäßen Brennstoffeinspritzventils 1 dargestellt. Im Unterschied zu den vorhergehenden Ausführungsbeispielen weist die Hülse 24 ein Außengewinde 57 auf, welches mit einem Innengewinde 58 der zentralen Ausnehmung 47 des Brennstoffeinspritzventils 1 zusammenwirkt. Die Hülse 24 kann somit durch Verdrehen mittels eines geeigneten Einstellwerkzeugs 56 in ihrer Position in der zentralen Ausnehmung 47 des Brennstoffeinspritzventils 1 eingestellt werden. Das zulaufseitige Ende der Hülse 24 weist dabei eine zweistufige Ausnehmung 59 auf, deren Durchmesser sich in zwei Stufen 61 und 62 in Richtung des Brennstoffflusses verjüngt.

In Abspritzrichtung stützt sich die Hülse 24 an einer Zwischenhülse 31 ab, die zwischen der Hülse 24 und der Rückstellfeder 23 eingespannt ist. Dies führt dazu, daß beim Einschrauben der Hülse 24 keine Drehkraft auf die Rückstellfeder 23 ausgeübt wird, wodurch Abspanungen und dadurch verursachte Verunreinigungen des Brennstoffeinspritzventils 1 unterbunden werden.

Der dynamische Brennstofffluß ist, wie bereits weiter oben erläutert, durch die Position der Hülse 24 festgelegt. Je weiter also die Hülse 24 durch das Einstellwerkzeug 56, welches beispielsweise ein Inbusschlüssel sein kann, in die zentrale Ausnehmung 47 des Brennstoffeinspritzventils 1 gedreht wird, desto stärker ist die Vorspannung, mit der die Rückstellfeder 23 beaufschlagt wird, und desto länger dauert es, bis beim Öffnungsvorgang das Brennstoffeinspritzventil 1 geöffnet wird bzw. desto schneller kann beim Schließvorgang das Brennstoffeinspritzventil 1 geschlossen werden. Das bedeutet, daß mit zunehmender Vorspannung der Rückstellfeder 23 bzw. mit zunehmender Einbautiefe der Hülse 24 der dynamische Brennstofffluß durch das Brennstoffeinspritzventil 1 abnimmt. Das Werkzeug 56 greift dabei in der Ausnehmung 59 der Hülse 24 an der ersten Stufe 61 an. Die Position des in der Hülse 24 befindlichen Einstellkörpers 40 wird durch das Eindrehen der Hülse 24 durch das Einstellwerkzeug 56 nicht beeinflußt.

Ist die Hülse 24 in einer bestimmten gewünschten Position in die zentrale Ausnehmung 47 eingebracht, kann der statische Brennstofffluß, welcher im geöffnetem Zustand des Brennstoffeinspritzventils 1 durch dieses fließt, über den Einstellkörper 40 eingestellt werden. Dieser zweite Einstellschritt ist im vorliegenden Ausführungsbeispiel mit dem in Fig. 4 dargestellten Vorgang identisch. Dabei ist lediglich die gestufte Ausnehmung 59 der Hülse 24 unterschiedlich, da der Einstellkörper 40 durch das Werkzeug 45, welches einen kleineren Durchmesser aufweist als das Einstellwerkzeug 56, verschoben wird. Das Einstellwerkzeug 45 greift somit an der zweiten Stufe 62 an, ohne die Einstellung der Hülse 24 in der Ausnehmung 47 des Brennstoffeinspritzventils 1 zu beeinflussen.

Die Hülse 24 mit dem Außengewinde 57 kann mit jedem beliebigen Einstellkörper 40 kombiniert werden, insbesondere auch mit den in den Fig. 2 und 3 beschriebenen Einstellkörpern 40. So ist beispielsweise ein Ausführungsbeispiel möglich, bei welchem sowohl die Hülse 24 als auch der Einstellkörper 40 durch Verdrehen mittels geeigneter Einstellwerkzeuge 56 und 52 in ihrer Position variiert werden können.

Die Erfindung ist nicht auf die dargestellten Ausführungsbeispiele beschränkt und für beliebige Bauformen von Brennstoffeinspritzventilen 1, z. B. auch für Brennstoffeinspritzventile 1 mit piezoelektrischen oder magnetostriktiven Aktoren oder nach außen öffnende Brennstoffeinspritzventile 1 geeignet.

## Patentansprüche

1. Brennstoffeinspritzventil (1) für Brennstoffeinspritzanlagen von Brennkraftmaschinen, insbesondere zum direkten Einspritzen von Brennstoff in den Brennraum einer Brennkraftmaschine, mit einem Aktor (10), einer mit dem Aktor (10) in Wirkverbindung stehenden und in einer Schließrichtung von einer Rückstellfeder (23) beaufschlagten Ventilnadel (3) zur Betätigung eines Ventilschließkörpers (4), der zusammen mit einer Ventilsitzfläche (6) einen Dichtsitz bildet; und einer Hülse (24), die die Rückstellfeder (23) mit einer Vorspannung beaufschlagt, wobei ein Einstellkörper (40) in der Hülse (24) verstellbar angeordnet ist, so dass eine das Brennstoffeinspritzventil (1) pro Zeiteinheit durchströmende Brennstoffmenge von der Stellung des Einstellkörpers (40) in der Hülse (24) abhängig ist,
**dadurch gekennzeichnet,**
**dass** der Einstellkörper (40) mit unmittelbaren Kontakt zur Hülse (24) in ihr eingesetzt ist.

2. Brennstoffeinspritzventil nach Anspruch 1,
**dadurch gekennzeichnet,**
**daß** die Hülse (24) in eine zentrale Ausnehmung (47) des Brennstoffeinspritzventils (1) eingeschoben ist.

3. Brennstoffeinspritzventil nach Anspruch 1 oder 2,
**dadurch gekennzeichnet,**
**daß** sich die Rückstellfeder (23) an einem abspritzseitigen Ende (42) der Hülse (24) abstützt.

4. Brennstoffeinspritzventil nach Anspruch 2,
**dadurch gekennzeichnet,**
**daß** die Stellung des Einstellkörpers (40) durch ein erstes Einstellwerkzeug (45, 52) in der Hülse (24) veränderbar ist.

5. Brennstoffeinspritzventil nach einem der Ansprüche 1 bis 4,
**dadurch gekennzeichnet,**
**daß** ein abspritzseitiges Ende (41) des Einstellkörpers (40) kegelförmig ausgebildet ist.

6. Brennstoffeinspritzventil nach Anspruch 5,
**dadurch gekennzeichnet,**
**daß** die Hülse (24) an ihrem abspritzseitigen Ende (42) eine Lochblende (43) aufweist.

7. Brennstoffeinspritzventil nach Anspruch 6,
**dadurch gekennzeichnet,**
**daß** das kegelförmige Ende (41) des Einstellkörpers (40) in eine Bohrung (46) der Lochblende (43) hineinragt.

8. Brennstoffeinspritzventil nach einem der Ansprüche 1 bis 7,
**dadurch gekennzeichnet,**
**daß** die Hülse (24) und der Einstellkörper (40) jeweils ein Gewinde (50, 51) aufweisen.

9. Brennstoffeinspritzventil nach Anspruch 8,
**dadurch gekennzeichnet,**
**daß** die Stellung des Einstellkörpers (40) in der Hülse (24) durch Verdrehen mittels eines ersten Einstellwerkzeugs (52) veränderbar ist.

10. Brennstoffeinspritzventil nach einem der Ansprüche 1 bis 4,
**dadurch gekennzeichnet,**
**daß** der Einstellkörper (40) zylinderförmig ausgebildet ist.

11. Brennstoffeinspritzventil nach Anspruch 10,
**dadurch gekennzeichnet,**
**daß** der zylinderförmige Einstellkörper (40) eine Nut (60) aufweist, welche sich in axialer Richtung in der Außenwandung des Einstellkörpers (40) erstreckt.

12. Brennstoffeinspritzventil nach Anspruch 11,
**dadurch gekennzeichnet,**
**daß** die radiale Erstreckung der Nut (60) vom abspritzseitigen Ende (41) des Einstellkörpers (40) zu einem zulaufseitigen Ende (53) des Einstellkörpers (40) zunimmt.

13. Brennstoffeinspritzventil nach Anspruch 12,
**dadurch gekennzeichnet,**
**daß** die Nut (60) U-förmig ausgebildet ist.

14. Brennstoffeinspritzventil nach Anspruch 12,
**dadurch gekennzeichnet,**
**daß** die Nut (60) C-förmig ausgebildet ist.

15. Brennstoffeinspritzventil nach Anspruch 10,
**dadurch gekennzeichnet,**
**daß** der zylinderförmige Einstellkörper (40) eine ebene Abflachung (60) aufweist, welche sich in axialer Richtung an der Außenwandung des Einstellkörpers (40) erstreckt.

16. Brennstoffeinspritzventil nach Anspruch 4,
**dadurch gekennzeichnet,**
**daß** die Hülse (24) ein Außengewinde (57) aufweist, welches mit einem Innengewinde (58) der zentralen Ausnehrnung (47) des Brennstoffeinspritzventils (1) zusammenwirkt und durch ein zweites Einstellwerkzeug (56) verstellbar ist.

17. Brennstoffeinspritzventil nach Anspruch 16,
**dadurch gekennzeichnet,**
**daß** die Hülse (24) eine zulaufseitige Ausnehmung (59) aufweist, in welcher das erste Einstellwerkzeug (45) und das zweite Einstellwerkzeug (56) angreifen.

18. Brennstoffeinspritzventil nach Anspruch 17,
**dadurch gekennzeichnet,**
**daß** die zulaufseitige Ausnehmung (59) zweistufig ausgeführt ist, wobei das zweite Einstellwerkzeug (56) bis zu einer ersten Stufe (61) und das erste Einstellwerkzeug (45) bis zu einer zweiten Stufe (62) einführbar sind.

19. Brennstoffeinspritzventil nach einem der Ansprüche 1 bis 18,
**dadurch gekennzeichnet,**
**daß** die Hülse (24) sich an einer Zwischenhülse (31) abstützt.

20. Brennstoffeinspritzventil nach Anspruch 19,
**dadurch gekennzeichnet,**
**daß** die Zwischenhülse (31) zwischen der Hülse (24) und der Rückstellfeder (23) eingespannt ist.

21. Verfahren zum Einstellen eines Brennstoffeinspritzventils (1) für Brennstoffeinspritzanlagen von Brennkraftmaschinen, insbesondere zum direkten Einspritzen von Brennstoff in den Brennraum einer Brennkraftmaschine, mit einem Aktor (10), einer mit dem Aktor (10) in Wirkverbindung stehenden und in einer Schließrichtung von einer Rückstellfeder (23) beaufschlagten Ventilnadel (3) zur Betätigung eines Ventilschließkörpers (4), der zusammen mit einer Ventilsitzfläche (6) einen Dichtsitz bildet, und einer Hülse (24), die die Rückstellfeder (23) mit einer Vorspannung beaufschlagt, wobei ein Einstellkörper (40) in der Hülse (24) verstellbar angeordnet ist, so dass die das Brennstoffeinspritzventil (1) pro Zeiteinheit durchströmende Brennstoff-Durchflussmenge von der Stellung des Einstellkörpers (40) in der Hülse (24) abhängig ist und der Einstellkörper (40) mit unmittelbaren Kontakt zur Hülse (24) in ihr eingesetzt ist, mit folgenden Verfahrensschritten:
- Messen einer statischen Ist-Durchflussmenge des Brennstoffeinspritzventils (1),
- Vergleichen der gemessenen Ist-Durchflussmenge mit einer statischen Soll-Durchflussmenge, und
- Verstellen des Einstellkörpers (40) in der Hülse (24), bis die Ist-Durchflussmenge der statischen Soll-Durchflussmenge entspricht.

22. Verfahren nach Anspruch 21,
**dadurch gekennzeichnet,**
**daß** der Einstellkörper (40) durch Verdrehen mittels eines ersten Einstellwerkzeugs (52) in der Hülse (24) verstellt wird.

23. Verfahren nach Anspruch 21,
**dadurch gekennzeichnet,**
**daß** der Einstellkörper (40) durch Eindrücken mittels eines Einstellbolzens (45) in der Hülse (24) verstellt wird.

24. Verfahren nach einem der Ansprüche 21 bis 23,
**dadurch gekennzeichnet,**
**daß** das Einstellen der statischen Durchflußmenge mittels des Einstellkörpers (40) und das Einstellen einer dynamischen Durchflußmenge durch axiales Verschieben der Hülse (24) unabhängig voneinander erfolgt.

25. Verfahren nach Anspruch 24,
**dadurch gekennzeichnet,**
**daß** das axiale Verschieben der Hülse (24) durch Verdrehen mit einem zweiten Einstellwerkzeug (56) erfolgt.

## Claims

1. Fuel injection valve (1) for fuel injection systems of internal combustion engines, in particular for direct injection of fuel into the combustion chamber of an engine, with an actuator (10), a valve needle (3) which is mechanically linked to the actuator (10) and is acted upon by a restoring spring (23) in a closing direction, to actuate a valve closing body (4), which, together with a valve seat face (6), forms a sealing seat, and with a sleeve (24) which pre-stresses the restoring spring (23), an adjusting body (40) being adjustably arranged in the sleeve (24), so that an amount of fuel flowing through the fuel injection valve (1) per unit of time is dependent upon the position of the adjusting body (40) in the sleeve (24), **characterized in that** the adjusting body (40) is inserted in the sleeve (24) in direct contact with it.

2. Fuel injection valve according to Claim 1, **characterized in that** the sleeve (24) is pushed into a central recess (47) in the fuel injection valve (1).

3. Fuel injection valve according to Claim 1 or 2, **characterized in that** the restoring spring (23) is supported on an injection end (42) of the sleeve (24).

4. Fuel injection valve according to Claim 2, **characterized in that** the position of the adjusting body (40) can be varied in the sleeve (24) by a first adjusting tool (45, 52).

5. Fuel injection valve according to one of Claims 1 to 4, **characterized in that** an injection end (41) of the adjusting body (40) is conically formed.

6. Fuel injection valve according to Claim 5, **characterized in that** the sleeve (24) has an aperture plate (43) at its injection end (42).

7. Fuel injection valve according to Claim 6, **characterized in that** the conical end (41) of the adjusting body (40) projects into a borehole (46) in the aperture plate (43).

8. Fuel injection valve according to one of Claims 1 to 7, **characterized in that** the sleeve (24) and the adjusting body (40) each have a thread (50, 51).

9. Fuel injection valve according to Claim 8, **characterized in that** the position of the adjusting body (40) in the sleeve (24) can be varied by turning it by means of a first adjusting tool (52).

10. Fuel injection valve according to one of Claims 1 to 4, **characterized in that** the adjusting body (40) is cylindrically formed.

11. Fuel injection valve according to Claim 10, **characterized in that** the cylindrical adjusting body (40) has a groove (60) which extends in the axial direction in the outside wall of the adjusting body (40).

12. Fuel injection valve according to Claim 11, **characterized in that** the radial extent of the groove (60) increases from the injection end (41) of the adjusting body (40) to an inlet end (53) of the adjusting body (40).

13. Fuel injection valve according to Claim 12, **characterized in that** the groove (60) is formed in a U-shaped manner.

14. Fuel injection valve according to Claim 12, **characterized in that** the groove (60) is formed in a C-shaped manner.

15. Fuel injection valve according to Claim 10, **characterized in that** the cylindrical adjusting body (40) has a planar area (60) which extends in the axial direction on the outside wall of the adjusting body (40).

16. Fuel injection valve according to Claim 4, **characterized in that** the sleeve (24) has an external thread (57) which cooperates with an internal thread (58) of the central recess (47) in the fuel injection valve (1) and is adjustable by a second adjusting tool (56).

17. Fuel injection valve according to Claim 16, **characterized in that** the sleeve (24) has a recess (59) on the inlet side in which the first adjusting tool (45) and the second adjusting tool (56) are engaged.

18. Fuel injection valve according to Claim 17, **characterized in that** the recess (59) on the inlet side is designed to have two steps, the second adjusting tool (56) being insertable up to a first step (61) and the first adjusting tool (45) being insertable up to a second step (62).

19. Fuel injection valve according to one of Claims 1 to 18, **characterized in that** the sleeve (24) is supported on an intermediate sleeve (31).

20. Fuel injection valve according to Claim 19, **characterized in that** the intermediate sleeve (31) is clamped between the sleeve (24) and the restoring spring (23).

21. Method for adjusting a fuel injection valve (1) for fuel injection systems of internal combustion engines, in particular for direct injection of fuel into the combustion chamber of an engine, with an actuator (10), a valve needle (3) which is mechanically linked to the actuator (10) and is acted upon by a restoring spring (23) in a closing direction, to actuate a valve closing body (4), which, together with a valve seat face (6), forms a sealing seat, and with a sleeve (24) which pre-stresses the restoring spring (23), an adjusting body (40) being adjustably arranged in the sleeve (24), so that the fuel flow rate flowing through the fuel injection valve (1) per unit of time is dependent upon the position of the adjusting body (40) in the sleeve (24), and the adjusting body (40) being inserted in the sleeve (24) in direct contact with it, comprising the following steps:
- measuring a static actual flow rate through the fuel injection valve (1);
- comparing the measured actual flow rate with a static setpoint flow rate; and
- adjusting the adjusting body (40) in the sleeve (24) until the actual flow rate corresponds to the static setpoint flow rate.

22. Method according to Claim 21, **characterized in that** the adjusting body (40) is adjusted in the sleeve (24) by turning it by means of a first adjusting tool (52).

23. Method according to Claim 21, **characterized in that** the adjusting body (40) is adjusted in the sleeve (24) by pressing it in by means of an adjusting bolt (45).

24. Method according to one of Claims 21 to 23, **characterized in that** the adjustment of the static flow rate by means of the adjusting body (40) and the adjustment of a dynamic flow rate by axial displacement of the sleeve (24) are performed independently of one another.

25. Method according to Claim 24, **characterized in that** the axial displacement of the sleeve (24) is performed by turning it with a second adjusting tool (56).

## Revendications

1. Injecteur de carburant (1) pour installations d'injection de carburant de moteurs à combustion interne, en particulier pour l'injection directe de carburant dans la chambre de combustion d'un moteur, comprenant
- un actionneur (10),
- une aiguille de soupape (3) en liaison active avec l'actionneur (10) et sollicitée par un ressort de rappel (23) dans une direction de fermeture pour actionner un obturateur de soupape (4) qui forme, avec une surface de siège de soupape (6) un siège étanche,
- une douille (24) qui soumet le ressort de rappel (23) à une précontrainte, et
- un corps de réglage (40) dans la douille (24) réglable, la quantité de carburant s'écoulant par unité de temps à travers l'injecteur de carburant (1) dépendant de la position du corps de réglage (40) dans la douille (24),
**caractérisé en ce que**
le corps de réglage (40) est inséré dans la douille (24) en contact direct avec celle-ci.

2. Injecteur de carburant selon la revendication 1,
**caractérisé en ce que**
la douille (24) est introduite dans un évidement central (47) de l'injecteur de carburant (1).

3. Injecteur de carburant selon la revendication 1 ou 2,
**caractérisé en ce que**
le ressort de rappel (23) s'appuie contre une extrémité (42) de la douille (24) du côté injection.

4. Injecteur de carburant selon la revendication 2,
**caractérisé en ce que**
la position du corps de réglage (40) est modifiable au moyen d'un premier outil de réglage (45, 52) dans la douille (24).

5. Injecteur de carburant selon l'une des revendications 1 à 4,
**caractérisé en ce qu'**
une extrémité (41) du corps de réglage (40) située du côté injection est de forme conique.

6. Injecteur de carburant selon la revendication 5,
**caractérisé en ce que**
la douille (24) présente un diaphragme (43) à son extrémité (42) située du côté injection.

7. Injecteur de carburant selon la revendication 6,
**caractérisé en ce que**
l'extrémité (41) conique du corps de réglage (40) dépasse dans un alésage (46) du diaphragme (43).

8. Injecteur de carburant selon l'une des revendications 1 à 7,
**caractérisé en ce que**
la douille (24) et le corps de réglage (40) comporte chacun un filet (50, 51).

9. Injecteur de carburant selon la revendication 8,
**caractérisé en ce que**
la position du corps de réglage (40) dans la douille (24) peut être modifiée par rotation au moyen d'un premier outil de réglage (52).

10. Injecteur de carburant selon l'une des revendications 1 à 7,
**caractérisé en ce que**
le corps de réglage (40) est cylindrique.

11. Injecteur de carburant selon la revendication 10,
**caractérisé en ce que**
le corps de réglage cylindrique (40) comporte une rainure (60) qui s'étend dans la direction axiale dans la paroi extérieure du corps de réglage (40).

12. Injecteur de carburant selon la revendication 11,
**caractérisé en ce que**
l'extension radiale de la rainure (60) augmente depuis l'extrémité (41) du corps de réglage (40) située du côté injection jusqu'à une extrémité (53) du corps de réglage (40) située du côté entrée.

13. Injecteur de carburant selon la revendication 12,
**caractérisé en ce que**
la rainure (60) est en forme de U.

14. Injecteur de carburant selon la revendication 12,
**caractérisé en ce que**
la rainure (60) est en forme de C.

15. Injecteur de carburant selon la revendication 10,
**caractérisé en ce que**
le corps de réglage cylindrique (40) comporte un méplat (60) plan qui s'étend dans la direction axiale contre la paroi extérieure du corps de réglage (40).

16. Injecteur de carburant selon la revendication 4,
**caractérisé en ce que**
la douille (24) comporte un filet extérieur (57) coopèrant avec un filet intérieur (58) de l'évidement central (47) de l'injecteur de carburant (1), et peut être réglée au moyen d'un deuxième outil de réglage (56).

17. Injecteur de carburant selon la revendication 16,
**caractérisé en ce que**
la douille (24) comporte du côté entrée un évidement (59), dans lequel le premier outil de réglage (45) et le deuxième outil de réglage (56) s'engagent.

18. Injecteur de carburant selon la revendication 17,
**caractérisé en ce que**
l'évidement (59) du côté entrée est à deux étages, le deuxième outil de réglage (56) pouvant être introduit jusqu'à un premier étage (61) et le premier outil de réglage (45) jusqu'à un deuxième étage (62).

19. Injecteur de carburant selon l'une des revendications 1 à 18,
**caractérisé en ce que**
la douille (24) s'appuie contre une douille intermédiaire (31).

20. Injecteur de carburant selon la revendication 19,
**caractérisé en ce que**
la douille intermédiaire (31) est serrée entre la douille (24) et le ressort de rappel (23).

21. Procédé de réglage d'un injecteur de carburant (1) pour installations d'injection de carburant de moteurs à combustion interne, en particulier pour l'injection directe de carburant dans la chambre de combustion d'un moteur, avec un actionneur (10), une aiguille de soupape (3) en liaison active avec l'actionneur (10) et sollicitée par un ressort de rappel (23) dans une direction de fermeture pour actionner un obturateur de soupape (4) qui forme, avec une surface de siège de soupape (6) un siège étanche, et avec une douille (24) qui soumet le ressort de rappel (23) à une précontrainte, un corps de réglage (40) dans la douille (24), réglable pour que la quantité de carburant s'écoulant par unité de temps à travers l'injecteur de carburant (1) dépende de la position du corps de réglage (40) dans la douille (24), le corps de réglage (40) étant inséré dans la douille (24) en contact direct avec celle-ci,
**caractérisé par**
les étapes de procédé consistant à :
- mesurer un débit statique réel de l'injecteur de carburant (1),
- comparer le débit réel mesuré à un débit statique de consigne, et
- régler le corps de réglage (40) dans la douille (24) jusqu'à ce que le débit réel soit égal au débit statique de consigne.

22. Procédé selon la revendication 21,
**caractérisé en ce que**
le corps de réglage (40) est réglé en le faisant tourner au moyen d'un premier outil de réglage (52) dans la douille (24).

23. Procédé selon la revendication 21,
**caractérisé en ce que**
le corps de réglage (40) est réglé en l'enfonçant au moyen d'un axe de réglage (45) dans la douille (24).

24. Procédé selon l'une des revendications 21 à 23,
**caractérisé en ce que**
le réglage du débit statique au moyen du corps de réglage (40) et le réglage d'un débit dynamique par déplacement axial de la douille (24) se font indépendamment l'un de l'autre.

25. Procédé selon la revendication 24,
**caractérisé en ce que**
le déplacement axial de la douille (24) se fait en la tournant au moyen d'un deuxième outil de réglage (56).
